# FASCICULE DE BREVET EUROPEEN

(11) **EP 1 223 309 B1**
(45) Date de publication et mention de la délivrance du brevet: **08.06.2005**
(21) Numéro de dépôt: 02290048.4
(22) Date de dépôt: 10.01.2002
(51) Int. Cl.: F01D 5/30

(54) **Système de rétention des aubes de type combine ou cascade**
Doppelte Schaufelblatthalterung
Redundant blade retention system

(30) Priorité: 11.01.2001 FR 0100294
(43) Date de publication de la demande: 17.07.2002
(73) Titulaire: SNECMA MOTEURS, 75015 Paris (FR)
(72) Inventeur: Douguet, Charles, Jean-Pierre, 77870 Vulaines sur Seine (FR); Judet, Maurice, Guy, 77190 Dammarie Les Lys (FR); Lejars, Claude, Robert, Louis, 91210 Draveil (FR); Nitre, Thierry, 91800 Brunoy (FR)

(56) Documents cités:
- FR-A- 2 561 307
- GB-A- 2 244 100
- US-A- 3 096 074
- US-A- 5 173 024

## Description

La présente invention concerne un système de rétention semi-collectif des aubes mobiles de turboréacteur.

Elle concerne plus précisément un rotor de soufflante de turboréacteur, comportant une pluralité d'aubes de soufflante amovibles fixées sur une jante d'un disque, lesdites aubes de soufflante comportant chacune un pied d'aube qui est monté dans une rainure sensiblement axiale et de forme correspondante, ménagée dans la jante du disque, chacune des aubes de soufflante étant maintenue dans la rainure par une cale placée en-dessous de chaque pied d'aube, et des moyens pour retenir axialement les cales et les pieds d'aubes dans les rainures, lesdits moyens comportant notamment un flasque en appui contre la face amont du disque et fixé audit disque par des moyens de fixation.

Pour toute la suite, la face amont désigne la face dirigée vers l'avant du moteur et la face aval, celle dirigée vers l'arrière. De même, une partie radialement intérieure désigne une zone proche de l'axe de rotation du disque, et une partie radialement extérieure, celle qui en est éloignée.

Le document FR A 2 561 307 montre une cale comportant un bec en appui sur le pied d'aube. La rétention axiale du pied d'aube est assurée par un jonc placé entre la cale et les dents du disque, le jonc étant en contact avec la cale et les dents du disque et maintenu radialement en position par un flasque.

Le document FR A 2 681 374 décrit une fixation d'aubes de soufflante de turboréacteur faisant appel à des brides festonnées disposées en amont et en aval à la périphérie du disque et munies d'orifices, destinées à la fixation de deux anneaux prévus respectivement sur un capot avant et un tambour de compresseur, qui coopèrent avec les extrémités des pieds d'aubes pour les immobiliser axialement et radialement. Les aubes de soufflante présentent sur la partie aval de leur pied deux becquets qui s'engagent respectivement sur les faces radiales interne et externe d'un premier anneau, et présentent également sur la partie amont de leurs pieds deux becquets qui s'engagent respectivement sur les faces radiales interne et externe d'un deuxième anneau. Ce dispositif de verrouillage complique l'usinage des aubes de soufflante qui présentent deux becquets à leurs deux extrémités, et rend difficile et long le remplacement d'une aube endommagée, car il est nécessaire de dévisser la pluralité des broches de fixation d'un anneau, ces broches logeant dans les orifices d'une bride festonnée et étant d'un accès difficile.

Le but de l'invention est de proposer un rotor de soufflante tel que décrit en introduction dans lequel les aubes sont retenues en cascade en cas de déplacement axial.

Ce but est atteint selon l'invention par le fait que les cales comportant à l'une de leurs extrémités une excroissance, ladite excroissance est interposée entre les pieds d'aubes et le flasque, par le fait que le disque comporte sur sa face amont une pluralité de protubérances radiales alternant avec les rainures, par le fait que le flasque comporte sur sa face aval une pluralité de dents radiales disposées en regard et en aval des protubérances radiales (26) du disque (10), et par le fait que les moyens de fixation du flasque sur le disque sont disposés dans la partie radialement intérieure du flasque.

Grâce à ce système de rétention, la fiabilité de rétention des aubes de soufflante est très nettement augmenté. Les aubes de soufflante sont arrêtées en cascade de la manière suivante : l'aube de soufflante s'appuie d'abord sur la cale, puis au moins une dent radiale du flasque coopère en partie avec une protubérance du disque pour immobiliser l'aube de soufflante. Les moyens de fixation du flasque contribuent à l'arrêt définitif de l'aube de soufflante.

En cas de déplacement axial d'une aube, les efforts sont repris à la fois par les protubérances radiales du disque et les moyens de fixation du flasque sur le disque. Ces derniers ne reprennent donc qu'une partie des efforts. Dans le cas où les moyens de fixation du flasque sur le disque comportent des broches, ces dernières peuvent être en nombre inférieur à celui de l'art antérieur dévoilé par FR A 2 681 374. Enfin, les protubérances radiales du disque étant exemptes d'orifices de fixation du flasque, elles permettent d'encaisser des efforts axiaux supérieurs par rapport aux brides festonnées du document FR A 2 681 374.

Avantageusement, les protubérances radiales du disque s'étendent vers l'extérieur, et les dents radiales du flasque s'étendent vers l'intérieur. On pourrait également prévoir que lesdites protubérances radiales du disque s'étendent vers l'intérieur et lesdites dents radiales du flasque vers l'extérieur.

Avantageusement, un jeu axial est ménagé entre les protubérances radiales du disque et les dents radiales du flasque.

Ce jeu permet de dissiper une partie de l'énergie lorsque l'aube de soufflante, retenue par la cale, se déplace axialement.

Selon un mode de réalisation, les moyens de fixation du flasque sur le disque comportent une pluralité de broches parallèles à l'axe de rotation du disque.

Ces broches sont en nombre suffisant pour retenir le flasque sur le disque en cas de déplacement axial d'une aube de soufflante. Avantageusement, elles comportent un ensemble vis-écrou encaissant les efforts axiaux et les efforts de cisaillement.

L'invention sera bien comprise et ses avantages apparaîtront mieux à la lecture de la description détaillée qui suit, de modes de réalisation représentés à titre d'exemples non limitatifs. La description se réfère aux dessins annexés, sur lesquels :
- la figure 1 est une coupe du système de rétention axiale des aubes de soufflante de type combiné ou cascade selon l'invention, la flèche F, orientée de l'amont vers l'aval, représentant en outre le sens d'écoulement de l'air ;
- la figure 2 est une coupe selon la ligne II-II de la figure 1, le flasque étant enlevé ;
- la figure 3 est une perspective isométrique partielle, de l'aval vers l'amont, de la partie extérieure du disque comportant une seule cale par souci de clarté, qui montre le flasque en position déverrouillée ;
- la figure 4 est identique à la figure 3 avec le flasque en position verrouillée ;
- la figure 5 est une coupe du système de rétention axiale des aubes de soufflante de type combiné ou cascade selon l'invention ; et
- la figure 6 est une vue de l'amont vers l'aval, du disque sans le flasque.

Les figures 1 et 2 montrent un disque 10 de rotor de soufflante comportant une jante 12 qui présente à sa périphérie une pluralité de rainures 14 sensiblement axiales et régulièrement espacées autour de l'axe de rotation du disque 10.

Dans chaque rainure 14 est monté par coulissement axialement un pied 16 d'une aube de soufflante 18. Entre le pied d'aube 16 et le fond de la rainure 14 est engagée une cale 20 qui maintient le pied d'aube 16 en appui contre les parois de la rainure 14 correspondante.

Chaque cale 20 présente une excroissance 22 à l'une de ses extrémités. Avantageusement, cette excroissance 22 est située à l'extrémité amont de la cale 20, entre la face amont du pied d'aube 16 et un flasque 24 en appui contre la face amont du disque 10. Le flasque 24 est formé par une paroi interne d'une virole qui délimite intérieurement le canal d'écoulement de l'air à travers la soufflante.

Le disque 10 comporte sur sa face amont et en alternance avec les rainures 14, une pluralité de protubérances radiales 26 dirigées vers l'extérieur. Le flasque 24 comporte sur sa face aval une pluralité de dents radiales 28 dirigées vers l'intérieur, susceptibles de venir en appui contre les protubérances radiales 26 du disque 10.

Ceci constitue une variante avantageuse, mais on pourrait également prévoir que les protubérances radiales 26 du disque 10 soient dirigées vers l'intérieur et les dents radiales 28 du flasque 24 soient dirigées vers l'extérieur.

La figure 3 montre que pour monter le flasque 24 sur le disque 10 (position déverrouillée), on fait passer les dents radiales 28 du flasque 24 par les encoches 30 interposées entre les protubérances radiales 26 du disque 10 et situés au-dessus des fonds des rainures 14.

Une rotation du flasque 24 par rapport au disque 10, selon l'axe de rotation des aubes de soufflante 18 d'un angle égal à la moitié de l'angle séparant deux rainures consécutives, permet ensuite aux dents radiales 28 de venir en regard des protubérances radiales 26, en aval de ces dernières.

La figure 4 montre le flasque 24 en position verrouillée. La largeur des dents radiales 28 du flasque 24 peut être supérieure à celle des protubérances radiales 26 du disque 10, afin qu'une fraction de chacune des dents radiales 28 permette de caler axialement une partie de chaque aube de soufflante 18.

Le flasque 24 est maintenu en position par un assemblage simple vis/écrou.

Les moyens de fixation du flasque 24 comportent des moyens de verrouillage constitués par des broches comportant des vis 44 et des écrous 46. La figure 5 montre une bride 42 boulonnée avec lesdites vis 44 et lesdits écrous 46 sertis dans le disque 10. Le disque 10 qui est inchangé dans sa partie radialement extérieure (protubérances radiales 26) est ainsi de forme plus simple dans sa partie radialement intérieure. Il en est de même en ce qui concerne le flasque 24.

Ce système de bride boulonnée 42 sert à la fois au maintien en rotation du flasque 24 par rapport au disque 10, et à son maintien axial, ce qui nécessite un nombre de broches conséquent. La figure 6 montre que le disque 10 présente en partie radialement intérieure une pluralité d'orifices destinés à maintenir le flasque 24 sur le disque 10. La fixation du flasque 24 sur le disque 10 se fait, par exemple, à l'aide d'une pluralité de vis 44 et écrous 46, de manière à bien maintenir le flasque 24 serré sur le disque 10 même en cas de tentative de perte d'une aube.

La rétention axiale semi-collective des aubes mobiles de soufflante se fait de la manière suivante. En cas de déplacement d'une aube de soufflante 18, celle-ci vient en appui contre l'excroissance 22 de la cale 20. Une partie des dents radiales 28 du flasque 24 arrête l'aube de soufflante 18. Un jeu 48 est ménagé entre les dites dents radiales 28 du flasque 24 et les protubérances radiales du disque 10 pour dissiper une partie de l'énergie lors d'une tentative de perte d'une aube de soufflante 18, le flasque 24 pouvant alors se déformer avant que ces dents radiales 28 ne viennent appuyer contre les protubérances radiales du disque 10.

En partie radialement intérieure, c'est la bride 42 qui arrête l'aube de soufflante 18. L'ensemble vis-écrous 44, 46 verrouille le flasque 24 sur le disque 10.

## Revendications

1. Rotor de soufflante de turboréacteur, comportant une pluralité d'aubes de soufflante amovibles (18) fixées sur une jante (12) d'un disque (10), lesdites aubes de soufflante (18) comportant chacune un pied d'aube (16) qui est monté dans une rainure (14), sensiblement axiale et de forme correspondante, ménagée dans la jante (12) du disque (10), le disque (10) comportant sur sa face amont une pluralité de protubérances radiales (26) alternant avec les rainures (14), chacune des aubes de soufflante (18) étant maintenue dans la rainure (14) par une cale (20) placée en-dessous de chaque pied d'aube (16), et des moyens pour retenir axialement les cales (20) et les pieds d'aubes (16) dans les rainures (14), lesdits moyens comportant un flasque (24) en appui contre la face amont du disque (10) et fixé audit disque (10) par des moyens de fixation disposés dans la partie radialement intérieure du flasque, les cales (20) comportant à l'une de leurs extrémités une excroissance (22) **caractérisé par le fait que** ladite excroissance est interposée entre les pieds d'aubes (16) et le flasque (24), **par le fait que** le flasque (24) comporte sur sa face aval une pluralité de dents radiales (28) disposées en regard et en aval des protubérances radiales (26) du disque (10).

2. Rotor de soufflante selon la revendication 1, **caractérisé par le fait que** les protubérances radiales (26) du disque (10) s'étendent vers l'extérieur ou l'intérieur, et les dents radiales (28) du flasque (24) s'étendent vers l'intérieur ou l'extérieur.

3. Rotor de soufflante selon la revendication 1 ou 2, **caractérisé par le fait qu'**un jeu axial (48) est ménagé entre les protubérances radiales (26) du disque (10) et les dents radiales (28) du flasque (24).

4. Rotor de soufflante selon l'une quelconque des revendications 1 à 3, **caractérisé par le fait que** les moyens de fixation du flasque (24) sur le disque (10) comportent une pluralité de broches (42, 44, 46) parallèles à l'axe de rotation du disque (10).

## Patentansprüche

1. Gebläserotor eines Turbotriebwerks, der eine Vielzahl von abnehmbaren Gebläseschaufeln (18) aufweist, die an einem Radkranz (12) einer Rotorscheibe (10) befestigt sind, wobei diese Gebläseschaufeln (18) jeweils einen Schaufelfuß (16) aufweisen, der in einer in dem Radkranz (12) der Rotorscheibe (10) im Wesentlichen axial ausgeführten Nut (14) von entsprechender Form eingebaut ist, wobei die Rotorscheibe (10) an ihrer Vorderseite eine Vielzahl von radial verlaufenden Protuberanzen (26) aufweist, die abwechselnd mit den Nuten (14) angeordnet sind, wobei jede Gebläseschaufel (18) durch einen unter jedem Schaufelfuß (16) angeordneten Keil (20) in der Nut (14) festgehalten wird, sowie Mittel zum axialen Festhalten der Keile (20) und der Schaufelfüße (16) in den Nuten (14) aufweist, wobei diese Mittel insbesondere aus einem Flansch (24) bestehen, der sich in Anlage an der Vorderseite der Rotorscheibe (10) befindet und an dieser Scheibe (10) durch Befestigungsmittel befestigt ist, die im radial inneren Teil des Flanschs angeordnet sind, wobei die Keile (20) an einem ihrer Enden eine Ausstülpung (22) aufweisen,
**dadurch gekennzeichnet,**
**dass** diese Ausstülpung zwischen den Schaufelfüßen (16) und dem Flansch (24) angeordnet ist, dass der Flansch (24) an seiner Hinterseite eine Vielzahl von radial verlaufenden Zähnen (28) aufweist, die gegenüber und hinter den radial verlaufenden Protuberanzen (26) der Scheibe (10) angeordnet sind.

2. Gebläserotor nach Anspruch 1,
**dadurch gekennzeichnet,**
**dass** die radial verlaufenden Protuberanzen (26) der Scheibe (10) sich nach außen oder nach innen erstrecken und die radialen Zähne (28) des Flanschs (24) sich nach innen oder nach außen erstrecken.

3. Gebläserotor nach Anspruch 1 oder 2,
**dadurch gekennzeichnet,**
**dass** ein axiales Spiel (48) zwischen den radial verlaufenden Protuberanzen (26) der Scheibe (10) und den radialen Zähnen (28) des Flanschs (24) ausgeführt ist.

4. Gebläserotor nach einem der Ansprüche 1 bis 3,
**dadurch gekennzeichnet,**
**dass** die Befestigungsmittel des Flanschs (24) an der Scheibe (10) eine Vielzahl von Stiften (42, 44, 46) beinhalten, die parallel zur Drehachse der Scheibe (10) verlaufen.

## Claims

1. Turbojet fan rotor comprising a plurality of detachable fan blades (18) fastened onto a rim (12) of a disc (10), the said fan blades (18) each comprising a blade root (16) which is mounted in a substantially axial and correspondingly shaped groove (14) provided in the rim (12) of the disc (10), the disc (10) comprising on its upstream face a plurality of radial protuberances (26) which alternate with the grooves (14), each of the fan blades (18) being held in the groove (14) by a wedge (20) placed underneath each blade root (16), and means for axially retaining the wedges (20) and the blade roots (16) in the grooves (14), the said means comprising a cheek (24) bearing against the upstream face of the disc (10) and fastened to the said disc (10) by fastening means arranged in the radially inner part of the cheek, the wedges (20) comprising a boss (22) at one of their ends, **characterized in that** the said boss is interposed between the blade roots (16) and the cheek (24), and **in that** the cheek (24) has on its downstream face a plurality of radial teeth (28) arranged opposite and downstream of the radial protuberances (26) of the disc (10).

2. Fan motor according to Claim 1, **characterized in that** the radial protuberances (26) of the disc (10) extend outwardly or inwardly, and the radial teeth (28) of the cheek (24) extend inwardly or outwardly.

3. Fan motor according to Claim 1 or 2, **characterized in that** an axial clearance (48) is formed between the radial protuberances (26) of the disc (10) and the radial teeth (28) of the cheek (24).

4. Fan motor according to any one of Claims 1 to 3, **characterized in that** the means for fastening the cheek (24) to the disc (10) comprise a plurality of fasteners (42, 44, 46) parallel to the axis of rotation of the disc (10).
